# DEMANDE DE BREVET EUROPEEN

(11) **EP 0 278 831 A1**
(43) Date de publication de la demande: **17.08.1988**
(21) Numéro de dépôt: 88400161.1
(22) Date de dépôt: 26.01.1988
(51) Int. Cl.: H01J 29/07

(54) **Procédé de montage d'un masque d'ombre dans un tube cathodique trichrome et tube cathodique comportant un masque d'ombre monté selon ce procédé**

(30) Priorité: 27.01.1987 FR 8700932
(71) Demandeur: VIDEOCOLOR, 92128 Montrouge (FR)
(72) Inventeur: Canevazzi, Giuliano, F-75008 Paris (FR); Spina, Paul, F-75008 Paris (FR)
(74) Mandataire: Einsel, Robert, Dipl.-Ing.

(57) **Abrégé**

L'invention concerne un procédé pour le montage d'un masque d'ombre (12) dans un tube cathodique (1) trichrome, et concerne particulièrement le montage du masque (12) sur un cadre (14).

Le masque d'ombre (12) comporte une surface active (13) perforée et plane, qui exige d'être maintenue sous une tension mécanique suffisante pour qu'elle conserve sa planéité durant le fonctionnement du tube (1). Le procédé consiste à augmenter les dimensions de la surface active (13), soit en la chauffant pour la dilater, soit en l'étirant mécaniquement, pour lui conférer la tension mécanique voulue, puis à souder le masque (12) sur un cadre suffisamment rigide pour maintenir la surface active (13) dans son état de tension mécanique.

## Description

L'invention concerne un procédé de montage d'un masque d'ombre du type perforé et plat dans un tube cathodique trichrome, et concerne particulièrement une mise sous tension mécanique du masque lui permettant de conserver en fonctionnement sa planéité. L'invention concerne également un tube cathodique trichrome comportant un masque d'ombre monté selon se procédé.

Actuellement, les constructeurs d'appareil de télévision en couleurs orientent leur fabrication pour que l'image soit obtenue sur une surface aussi plane que possible, c'est-à-dire que le panneau frontal ou dalle avant du tube d'images de télévision en couleurs doit être aussi plat que possible. Les fabricants snt capables de fournir des dalles avants en verre entièrement planes (extérieurement et intérieurement) et d'optimiser la géométrie de ces dalles en vue notamment d'assurer une bonne protection contre l'implosion. Aussi, les principales limitations à l'utilisation de dalles planes sont liées aux exigences de montage du masque d'ombre, qui dans ce cas doit être plat également.

Le masque d'ombre constitue une électrode de sélection de couleurs qui, jusqu'à une époque tout à fait récente, était de forme courbe ou parabolique afin d'obtenir l'image sur une dalle avant courbe également. Un tube à rayons cathodiques trichrome ou tubes d'images de télévision en couleurs, comprend généralement une enveloppe de verre composée d'un panneau frontal ou dalle avant, de forme rectangulaire, souvent prolongé par une paroi latérale en forme de jupe. La jupe est scellée à une partie dite cônique qui se rétrécit et qui est terminée par un col tubulaire ou cylindrique, longeant en bout un ensemble de trois canons, et portant emmanchés sur son extérieur, des déviateurs électromagnétiques permettant de réaliser le balayage d'un écran luminescent trichrome. L'écran est composé de luminophores de trois couleurs primaires, rouge, bleu et verte, qui sont déposés sur la face intérieure de la dalle avant. Les luminophores sont formés soit par des pastilles, soit par des lignes verticales selon par exemple une succession répétée de trois bandes de luminophores verticales de couleurs différentes rouge, verte et bleu. La sélection des couleurs est obtenue par une électrode de sélection appelée masque d'ombre, et qui est disposée sur le trajet des faisceaux d'électrons qui doivent bombarder l'écran. Le masque d'ombre est constitué par une surface métallique, qui présente une forme analogue à celle de la surface de l'écran, habituellement bombée. Le plus souvent, le masque d'ombre est du type perforé, c'est-à-dire que sa surface est percée d'un grand nombre d'ouvertures oblongues par exemple, ou rectangulaires, et qui ont pour fonction de ne laisser passer pour chaque faisceau d'électrons, que la partie qui va bombarder la ligne ou luminophore de la couleur qui est affectée à ce faisceau.

La courbure du masque d'ombre est obtenue généralement par des opérations mécaniques de formage qui augmentent sa résistance mécanique, et permettent de l'assembler facilement par soudure à un cadre bombé également. Le masque d'ombre bombé et le cadre constituent un ensemble qui présente une grande rigidité mécanique, compatible avec les exigences d'une fabrication en série, et capable de résister à de nombreuses manipulations ainsi qu'à des chocs ou à des vibrations.

En effet, durant la fabrication du tube, l'ensemble masque d'ombre-cadre doit être enlevé et remis en place plusieurs fois, notamment pour réaliser l'écran trichrome.

Il est à signaler que le masque perforé, et plus particulièrement sa surface active qui porte les perforations, dissipe par effet Joule une partie très importante de la puissance des faisceaux électroniques. Il en résulte une dilatation du masque perforé qui peut se traduire par un effet de gonflement ou bombage du masque (en anglais "dooming") qui modifie l'alignement initial entre certaines des perforations du masque et les luminophores, d'ou il peut résulter soit une diminution de l'intensité lumineuse laquelle est proportionnelle à la surface de luminophores bombardés, soit des défauts de pureté de la couleur ; ces défauts étant diminués par l'utilisation d'un masque perforé possèdant un rayon de courbure plus faible que celui de l'écran, selon une solution appelée masque en super-arche (en anglais "super arched mask"). La dilatation du masque perforé constitue une limite à la densité de puissance (W/cm²) qui peut être appliquée par trames du balayage.

Par rapport à un écran courbe fonctionnant avec un masque d'ombre courbe également, l'utilisation d'un écran plat du type perforé (appelé en anglais "FTM", de flat tension mask) procure de nombreux avantages tels que par exemple :
- une densité de puissance de plus de 100 mW/cm² pour une pleine trame du balayage, c'est-à-dire de l'ordre de huit fois plus qu'avec un masque perforé courbe ;
- la possibilité d'utiliser un écran parfaitement plat aussi bien pour des déviations de 90° que de 110° ;
- la posssibilité d'être utilisé dans une large gamme d'applications et dans toutes les dimensions, et particulièrement pour des tubes images couleurs à haute définition, éventuellement pour des applications militaires spéciales.

La seule possibilité d'utiliser un masque d'ombre plat du type perforé (FTM), est qu'il soit monté sur un cadre relativement masif de manière à être sous une tension mécanique suffisante pour que, en fonctionnement, son échauffement sous l'effet du bombardement des faisceaux d'électrons ne détruise pas sa planéité.

Une telle démarche a été réalisée dans le cadre d'une fabrication de tubes couleurs qui s'écarte nettement des procédés de fabrication habituels, et dans laquelle un écran (non plat) ayant la forme d'une portion de cylindre est couplé à un masque appelé masque à grille, où les trous sont remplacés par des fentes verticales de la hauteur de l'écran. Des bandes métalliques formant ce masque sont montées sur un cadre massif entre deux branches opposées courbes de ce cadre, de manière à être parallèle à un premier axe Y, correspondant à la hauteur de l'écran qui est la plus faible dimension de ce dernier. Les bandes sont rectilignes et fortement tendues sur le cadre selon cette première direction Y, et le cadre doit être particulièrement massif pour maintenir le masque tendu selon cette direction Y.

Avec le masque d'ombre perforé plat (FTM), le problème est différent en ce qu'il doit être sous une tension mécanique uniforme dans toutes les directions.

Il est connu dans l'art antérieur de monter un masque d'ombre perforé plat (FTM) sur un cadre, pour obtenir une tension mécanique du masque selon le premier axe Y, et selon un second axe X perpendiculaire au premier. A cette fin, la méthode connue consiste à solidariser le pourtour du masque perforé plat en métal, à un cadre en verre, par une opération de soudure dans laquelle le masque perforé plat et le cadre en verre sont chauffés à environ 400° ; le masque plat étant maintenu sur le cadre en verre par un outillage amovible durant le refroidissement de l'ensemble. Le masque plat perforé et métallique ayant un coefficient de dilatation supérieur à celui du cadre en verre, il en résulte, après refroidissement de l'ensemble, que le masque plat est monté en tension mécanique sur le cadre en verre.

L'un des inconvénients de cette méthode est que le cadre en verre est en lui-même relativement fragile et qu'il doit avoir une section suffisamment importante pour lui conférer la robustesse mécanique nécessaire à supporter la tension mécanique du masque perforé plat, et aussi à résister aux éventuels chocs qui peuvent survenir lors des nombreuses manipulations ultérieures de l'ensemble cadre-masque plat. Par suite, le cadre présente un encombrement important, ce qui complique considérablement son montage dans le tube ; ce montage étant réalisé dans cette méthode connue en soudant le cadre d'un côté sur l'arrière de la dalle, et en le soudant de l'autre côté l'extrémité évasée du verre qui forme le tube ; le cadre formant ainsi entre la dalle et le verre du tube, une partie de la paroi du tube.

Un autre inconvénient de ce montage, est qu'il complique aussi les opérations de positionnement de l'ensemble cadre-masque en vue de réaliser l'écran. En effet, les moyens de positionnnement qui sont alors utilisés doivent permettre de positionner l'ensemble cadre-masque à une même position que celle qu'occupera cet ensemble quand il sera définitivement fixé ; or la fixation définitive de l'ensemble étant réalisée par soudure, on constate que les moyens qui servent au positionnement et à la fixation définitive de l'ensemble cadre-masque ne sont pas les mêmes que ceux qui servent à positionner et à maintenir cet ensemble pour réaliser l'écran. Il est à remarquer en outre que le montage définitif de l'ensemble cadre-masque exige d'utiliser un outillage spécialisé très important, dans une opération complexe et coûteuse durant laquelle l'ensemble du tube et cet outillage sont placés dans un four, pour fixer le cadre par soudure à une température de plus de 400°. D'autre part, dans cette opération de soudure du cadre, le masque est lui-même chauffé à haute température de sorte qu'il est à nouveau dilaté comme lors de son montage sur le cadre, de sorte qu'il y a un risque de variation de la tension mécanique du masque et un risque de variation de sa position par rapport à l'écran.

La présente invention concerne un procédé de montage d'un masque d'ombre du type perforé et plat dans un tube cathodique, permettant de monter le masque avec une tension mécanique, uniforme dans toutes les directions, ajustée de manière beaucoup plus précise et plus fiable que dans l'art antérieur. Le procédé de l'invention est d'une mise en oeuvre simple, et permet de faciliter les manipulations et le positionnement correct du masque par rapport à l'écran aussi bien durant la phase de réalisation de l'écran que dans la phase de fixation définitive du masque dans le tube.

L'invention concerne également un tube cathodique trichrome comportant un masque d'ombre monté selon ce procédé.

Selon l'invention, un procédé de montage d'un masque d'ombre dans un tube cathodique trichrome, le masque étant du type plat et perforé et destiné à être maintenu sous tension mécanique, le procédé consistant à fixer le masque sur un cadre puis à monter l'ensemble masque-cadre dans le tube en fixant le cadre sur une dalle avant du tube, est caractérisé en ce que pour monter le masque sur le cadre, il consiste à déformer temporairement le masque pour augmenter une surface active du masque, puis à placer le masque sur le cadre, puis à fixer le masque dans son état allongé sur le cadre par soudure, afin que le masque soit maintenu par le cadre dans un état de tension mécanique.

L'invention sera mieux comprise grâce à la description qui suit, faite à titre d'exemple non limitatif, et aux six figures annexées parmi lesquelles :
- la figure 1 est une vue en perspective partiellement arrachée, montrant schématiquement la configuration générale d'un tube cathodique trichrome ;
- la figure 2 représente schématiquement en perspective un masque d'ombres plat, monté sur la figure 1, destiné à être fixé sur un cadre ;
- la figure 3 illustre schématiquement, par une vue en coupe, la fixation du masque sur le cadre dans une version préférée du procédé de l'invention ;
- la figure 4 illustre schématiquement, par une vue en coupe, une seconde version du procédé de l'invention pour fixer le masque sur un cadre ;
- les figures 5 et 6 illustrent chacune schématiquement, par une vue en coupe, une étape du procédé de l'invention dans laquelle l'ensemble cadre-masque est solidarisé à une dalle avant montrée sur la figure 1.

la figure 1 montre à titre d'exemple non limitatif, un tube cathodique 1 destiné à reproduire des images de télévision en couleurs. Le tube 1 est formé par une enveloppe de verre dont une extrémité est terminée par un col tubulaire 3 dans lequel est logé un ensemble de trois canons électrons 4. A l'opposé du col tubulaire 3, l'enveloppe 2 est évasée pour former une partie cônique 5 qui est réunie à un panneau frontal ou dalle avant 6 en verre. Dans l'exemple non limitatif décrit, la dalle 6 comporte une jupe 7 en verre également, qui constitue une partie périphérique du tube 1 sur laquelle est scellée la partie cônique 5 de l'enveloppe 2.

La dalle 6 comporte sur une face intérieure plane, un écran 9 destiné de manière classique à s'illuminer sous l'impact de trois faisceaux d'électrons 10,11,8 émis par les canons 4. L'écran 9 est formé d'une manière en elle-même connue, par des luminophores de trois couleurs primaires Rouge, Bleu, Vert ; dans l'exemple non limitatif décrit, l'écran 9 est constitué par une succession répétée de trois bandes de luminophores verticales de couleurs différentes R,B,V. La sélection des couleurs est réalisée à l'aide d'un masque d'ombres 12, disposé sur la trejectoire des trois faisceaux d'électrons, à proximité et de manière sensiblement parallèle à l'écran 9. Le masque 12 est du type masque plat perforé et comporte une surface active 13 dans laquelle sont réalisés des ouvertures 15 ; dans l'exemple non limitatif représenté à la figure 1, les ouvertures 15 ont une forme oblongue mais pourraient aussi bien, dans l'esprit de l'invention, avoir une forme différente, circulaire par exemple.

Le masque 12 est porté par un cadre métallique 14 lui-même fixé à la jupe 7 de la dalle 6 par des éléments de fixation (non représentés sur la figure 1) situés au niveau des coins 80 du cadre 14. Le masque 12 a pour effet de ne laisser passer de chaque faisceau d'électrons, dans chaque ouverture 15, que la partie qui est dirigée vers la bande de luminophore R,V,B qui lui est affectée ; la sélection étant due au fait que les faisceaux d'électrons présentent des angles d'incidence différents à l'endroit des ouvertures 15. Ainsi qu'il a été expliqué dans le préambule, la position relative des ouvertures 14 par rapport aux bandes luminophores R,V,B est de première importance, au point que le positionnement de ces bandes de luminophore sur l'écran 9 est réalisé en utilisant le masque 12 avec lequel doit être équipé le tube 1. Par suite, l'ensemble formé par le cadre 15 et le masque 12 doit placé devant l'écran et enlevé plusieurs fois, et la position relative entre l'écran 9 et le masque 12 ne doit pas être modifiée dans toutes ces opérations, et doit être conservé après le scellement du tube 1. L'écran 12 étant du type perforé plat (FTM), il est maintenu devant l'écran 9 sous une tension mécanique, qui permet de rattraper les dilatations du masque 12 et plus précisément de la surface active 13, dues à son échauffement et d'éviter des modifications de sa position par rapport à l'écran 9 ; l'échauffement du masque 12 étant provoqué, comme il a été précédemment expliqué, par le fait que la majeur partie des électrons est absorbée par le masque.

La figure 2 montre le masque 12 du type plan, avant sa fixation sur le cadre 14.

Le masque 12 ayant été réalisé à partir d'une feuille d'acier, d'une manière en elle-même classique, il comporte d'une part, la surface active 13 dans laquelle sont formées les ouvertures 15 (non représentées sur la figure 2), et il comporte d'autre part, autour de la surface active, une première et une seconde bandes 17,18. Ces deux bandes 17,18 sont réalisées dans la même feuille d'acier que la surface active 13, et comportent une même épaisseur E que cette dernière, de l'ordre de 0,025 mm dans l'exemple non limitatif décrit. La première bande 17 qui entoure directement la surface active 13 est destinée à être soudée sur le cadre 14, et la seconde bande 18 ou bande extérieure est prévue pour permettre les manipulations du masque 12 avant que ce dernier ne soit fixé sur le cadre 14 ; la bande extérieure 18 étant destinée à être détachée, elle peut être séparée de la première bande 17 grâce à une ligne 19 de perforations.

Dans l'exemple non limitatif décrit, le masque 12 ou plus précisément la surface active 13 est plane et à une forme rectangulaire de longueur Lo de 200mm, et de largeur lo de 160 mm. Pour réaliser une tension mécanique de la surface active 13, le procédé de l'invention consiste à augmenter de manière sensiblement uniforme la surface active 13 en réalisant une déformation temporaire de la surface active 13 dans laquelle cette dernière conserve son élasticité.

Par déformation temporaire de la surface active 13, nous entendons une déformation telle que celle qui peut résulter :
- soit d'une dilatation uniforme de la surface active 13, obtenue en chauffant cette dernière ;
- soit résultant, d'une première traction mécanique exercée sur deux premiers côtés opposés 20,21 de la bande extérieure 18 de manière à allonger la surface active 13 selon un premier axe X parallèle à la longueur Lo, et d'une autre traction exercée sur les deux seconds bords opposés 22,23 de la bande extérieure 18, de manière à allonger la surface active 13 selon un second axe Y parallèle à la largeur lo ; l'augmentation de la surface 13 doit rester dans les limites d'une déformation élastique selon des critères en eux-mêmes bien connus de l'homme du métier.

La surface active 13 étant dans son état de déformation temporaire, le masque 12 est ensuite placé sur le cadre 14 de manière que la première bande 17 soit en vis à vis de ce dernier, afin de fixer le masque 12 en soudant la première bande 17 sur le cadre 14. Dans l'exemple non limitatif décrit, la première bande 17 comporte des encoches ou trous 27,28 qui constituent une première partie de moyens pour positionner le masque 12 par rapport au cadre 14. Comme il est davantage expliqué dans une suite de la description relative à la figure 3, les trous 27,28 sont destinés à coopérer avec d'autres moyens tels que par exemple des tiges de positionnement (non représentées sur la figure 2) engagées dans ces trous 27,28. Mais, il doit être entendu que le positionnement du masque 12 peut être obtenu de manières différentes, en elles-mêmes connues de l'homme du métier, à l'aide par exemple de moyens mécaniques différents ou de moyens optiques (non représentés) ; de même que les trous 27,28 peuvent être réalisés en un nombre et à des positions quelconques et comporter une section de forme quelconque mais adaptée aux autres moyens avec lesquels les trous 27,28 doivent coopérer. Dans l'exemple non limitatif représenté à la figure 1, deux premiers trous 27 formés dans la première bande 18, à proximité de la surface active 13, sont disposés de part et d'autre de la surface active 13, selon le second axe y qui partage la longueur Lo de la surface active 13 en deux parties égales L1, L2 ; deux seconds trous 28 sont disposés de part et d'autre de la surface active 13, selon le premier axe x qui partage la largeur lo de la surface active 13 en deux parties égales 11, 12. Dans l'exemple non limitatif décrit où les trous de positionnement 27,28 sont destinés à recevoir des tiges de positionnement, et pour permettre l'allongement de la surface active 13 simultanément selon les deux axes x,y lors de sa déformation temporaire, les trous de positionnement 27,28 ont une forme oblongue : la longueur 13 des premiers trous de positionnement 27 étant disposés selon le second axe y, et la longueur 14 des seconds trous de positionnement 28 étant disposés selon le premier axe x ; bien entendu la forme oblongue des trous 27,28 n'est pas obligatoire, notamment si les tiges de positionnement qui sont engagées dans ces trous pour le positionnement du masque 12 sont escamotés après le positionnement de ce dernier.

La tension mécanique à conférer au masque 12 doit permettre à ce dernier de conserver sa planéité malgré l'échauffement auquel il est soumis en fonctionnement ; c'est-à-dire que cette tension mécanique ou tension préalable doit engendrer une augmentation de la surface acitve 13 au moins égale à celle qui pourrait résulter de l'échauffement de cette surface active 13 durant le fonctionnement.

En supposant que l'échauffement durant le fonctionnement de la surface active 13 soit uniforme, son élongation relative est la même selon les deux axes X,Y. Pour une augmentation ΔL de la longueur Lo initiale, le rapport de cette augmentation ΔL à la longueur initiale Lo donne l'élongation relative ΔL/Lo. Par suite, on peut déterminer la valeur de la tension mécanique préalable à conférer à la surface active 13, connaissant par exemple l'élongation relative ΔL/Lo qui est à compenser selon le second axe Y c'est-à-dire selon la longueur Lo de la surface active 13.

La tension mécanique σ conférée à la surface active 13 est exprimée en kg/mm² ; la tension mécanique σ étant égale à F/A, où F est la force en kilogramme et A est en mm² la section S1,S2 de la surface active 13.

La valeur de la tension mécanique σ est donnée par la relation de base qui suit :
= E. (1) ;
où E est le module de Young en Kg/mm² et ΔL/Lo est l'élongation relative précédemment mentionnée ; F/A ayant déjà été précisé ci-dessus.

L'élongation relative ΔL/Lo peut être connue par la seconde expression qui suit :
= α. ΔT (2) ;
où α est le coefficient de dilatation et ΔT est la variation de température en degrés C.

Ainsi par exemple, dans le cas du masque 12 réalisé dans une feuille d'acier : le coefficient de dilatation α est égal à 1,2.10⁻⁵ °C⁻¹ ; la longueur initiale Lo de la surface active 13 étant de 200 mm ; le module de Young E étant égal à 2,1. 10⁴ kg/mm² ; si l'on élève la température du masque 12 et en particulier de la surface active 13 de 200°C, on trouve en appliquant les relations 1 et 2 ci-dessus citées que la tension mécanique σ est égale à 50 Kg/mm².

Si l'on considère une surface élémentaire S₀ de la section S1, S2 du masque 12, formée par l'épaisseur E du masque 12 et par une largeur élémentaire Le de 1 mm parallèle au plan du masque 12, on peut définir une nouvelle valeur de tension mécanique σʹ qui est exprimée en kilogramme par mm linéaire de l'épaisseur E.

Ainsi dans le cas du masque 12 ayant une longueur initiale Lo de 200 mm, et une épaisseur E de 0,025 mm, la seconde valeur σʹ pour une variation de température ΔT de 200°C est de 1,25 kg/mm. Le tableau ci-dessous indique pour différentes valeurs de l'échauffement ΔT en degrés C, les valeurs correspondantes de l'élongation relative ΔL/Lo, de l'élongation ΔL en mm, et de la tension mécanique σʹ exprimée en Kg/mm linéaire.

En se référant au tableau ci-dessus, on voit que si l'élévation de température prévue en fonctionnement est de 100°C, cette élévation de température ΔT peut provoquer un allongement ΔL de la longueur initiale Lo de 0,24 mm : si l'on désire que la tension mécanique σʹ du masque 12 compense largement cette dilatation, on peut choisir de conférer au masque 12, une tension mécanique σ de 1,25 Kg/mm qui a pour effet d'augmenter la longeur initiale Lo de 0,50 mm ; ceci peut être réalisé en élevant la température de la surface active 13 de 200°C pour obtenir sa déformation temporaire, et en soudant le masque 12 dans cet état sur le cadre 14. Il est également possible de chauffer le masque 12, particulièrement la surface active 13 et de souder le masque 12 sur le cadre 14 quand on observe que la longueur initiale Lo c'est allongée de 0,50 mm.

Il est à remarquer que la méthode qui consiste à obtenir la tension mécanique du masque 12 en mesurant l'allongement de ses dimensions est particulièrement intéressante pour la précision qu'elle apporte, aussi bien dans le cas où la déformation temporaire du masque 12 résulte d'une traction mécanique, comme il a été précédemment expliqué, que d'un chauffage de la surface active 13.

La figure 3 illustre une étape de l'invention dans laquelle le masque 12 est mis dans un état de déformation temporaire par chauffage, pour être ensuite fixé au cadre 14 par soudure.

Le masque 12 qui est représenté selon une vue en coupe selon le premier axe X par exemple, est placé sur un support 40, porté par des montants verticaux 42 et réalisé par exemple en un matériau mauvais conducteur de la chaleur. Un dispositif de chauffage 41 du type produisant un rayonnement thermique par exemple, est disposé au-dessus du masque 12, particulièrement au-dessus de la surface active 13 ; le plan de cette dernière étant supporté par le support 40. Il est à noter que le chauffage du masque 12 peut être également réalisé par des méthodes différentes. Par exemple, le dispositif 41 peut être du type comportant une ou des bobines (non représentées) pour chauffer le masque 12 par induction selon un procédé en lui-même classique ; le dispositif 41 pouvant alors être placé aussi bien au-dessus qu'en dessous du masque 12.

La bande extérieure 18 est en appui sur des seconds montants verticaux 43 dont une extrémité supérieure 44 est dans le même plan que le support 40. Entre les premier et les seconds montants verticaux 42,43, est formé un espace 46 dans lequel le cadre 14 et supporté par des vérins 47 ; l'espace 46 étant en vis à vis de la première bande 17 qui entoure la surface active 13.

Dans l'exemple non limitatif décrit, le positionnement du masque 12 est réalisé en le plaçant sur la support 40 de manière que des tiges verticales de positionnement 48, portées par le support 40, pénètrent dans les seconds trous de positionnement 28, disposés selon l'axe X est déjà montrés à la figure 2. Deux autres tiges verticales de positionnement non représentées sur la figure 3 étant simultanément engagées dans les premiers trous de positionnement 27, montrés sur la figure 2, disposés selon le second axe Y ; le second axe Y étant perpendiculaire au plan de la figure 3, il est sur cette dernière représentée en un point. Le diamètre D des tiges de positionnement 48 est inférieur à la longueur 14 des trous 28, de sorte que les tiges de positionnement 48 laissent toute liberté à la surface active 13 pour s'allonger de part et d'autre de chacun des axes X et Y, sous l'effet de l'échauffement de la surface active 13 par le dispositif de chauffage 41. Mais ainsi qu'il a été précédemment mentionné, les tiges 48 peuvent être escamotées après le positionnement du masque 12, de sorte que les trous 28 peuvent ne pas comporter une forme oblongue.

L'allongement de la surface active 13 pour obtenir la tension mécanique désirée, peut être connu de différentes manières :
- soit par un contrôle indirect, par exemple comme suite à des essais durant lesquels sont déterminés, d'une part, le temps pendant lequel doit être chauffée la surface active 13, et d'autre part la puissance thermique que doit rayonner le dispositif de chauffage 41, pour que la surface active 13 soit portée à la température voulue ;
- soit par contrôle direct, par exemple en disposant un ou plusieurs capteurs de température 50 en contact avec la surface active 13 ; ou encore en intégrant le capteur de température 50 dans une plaque métallique 51 disposée sur le dessus du support 40 ; il est à remarquer que la plaque 51 peut elle-même participer au chauffage, en la chauffant elle-même à l'aide de résistances chauffantes classiques (non représentées). Il est également possible de savoir que la température prévue de la surface active 13 est atteinte en contrôlant l'élongation correspondante de la longueur Lo ou de la largeur lo de la surface active 13. Ainsi par exemple, si la tension mécanique désirée pour le masque 12 correspond à élever sa température de 200°C, on peut vérifier que la longueur Lo, parallèlement au premier axe X, est augmentée de 0,50 mm c'est-à-dire de 0,25 mm de chaque côté de la surface active 13 par rapport au second axe Y. Ceci peut être réalisé d'une manière simple en utilisant un ou des capteurs de position dont la mise en oeuvre est en elle-même connue, tels que par exemple un capteur de position du type optoélectronique comportant un émetteur et un récepteur 52,53 disposés de manière à fournir un signal quand un bord intérieur 54 d'un ou des trous de positionnement 28 arrive à proximité d'une tige de positionnement 48 ; un ou des trous différents (non représentés) pouvant également être utilisés à cet effet.

Durant la phase où le masque 12 est chauffé, le cadre 14 est maintenu en position basse, c'est-à-dire éloigné de la première bande 17 afin d'éviter de la soumettre à la chaleur produite par le dispositif de chauffage 41.

Il est en effet utile d'éviter un échauffement du cadre 14 qui pourrait en modifier les dimensions, et pourrait modifier la valeur de la tension mécanique prévue pour la surface active 13 lors du refroidissement du cadre 14. Une éventuelle élévation de température du cadre 14 peut également être prise en compte lors de la détermination de la tension mécanique du masque 12.

Il est à remarquer que durant le fonctionnement du tube 1, le cadre 14 est chauffé également ; sa masse étant plus importante que celle du masque 12, sa dilatation peut influencer la tension du masque dans un sens ou dans l'autre. Ainsi par exemple, en début du fonctionnement, l'augmentation de la température du cadre 14, bien que plus lente que celle du masque 12, conduit à le dilater et par suite à augmenter ses dimensions, ce qui tend à augmenter la tension du masque 12 alors que dans le même temps, à l'inverse, l'élévation de température du masque 12 tend à diminuer le tension mécanique de ce dernier. Par contre, si l'on considère par exemple une période qui suit un arrêt du fonctionnement, le masque 12 se refroidit beaucoup plus rapidement que le cadre 14, et tend à retrouver sa tension mécanique initiale à laquelle s'ajoute alors une tension mécanique additionnelle apportée par le cadre 14 qui est encore dilaté. En conséquence, il est utile de définir une valeur de la tension mécanique initiale du masque 12 ou surface active 13 qui prenne en compte ce phénomène, de manière que l'augmentation de la surface active 13 reste dans les limites d'une déformation élastique.

Quand la température désirée de la surface active 13 est atteinte, les vérins 47 portent le cadre 14 en contact avec la surface inférieure 57 de la première bande 17 ; et aussitôt il est procédé à une soudure soit par points, soit en continu de la première bande 17 sur le cadre 14. La soudure de la bande 17 sur la cadre 14 peut être réalisée selon différents procédés en eux-mêmes connus, comme par exemple la soudure par laser ; plusieurs dispositifs de soudure 60 pouvant être simultanément utilisés pour réaliser cette soudure plus rapidement.

Le masque 12 étant ainsi fixé sur le cadre 14, il acquiert en se refroidissant la tension mécanique prévue, et l'ensemble cadre-masque 14-12 présente une grande rigidité mécanique qui permet de la manipuler facilement. Dans l'exemple non limitatif décrit, le cadre 14 est en acier ; il a un poids d'environ 0,5 Kg et une section pleine de forme carrée, dont les côtés 61 ont une longueur de 10 mm ; mais dans l'esprit de l'invention, le cadre 14 peut également avoir une section de forme différente, creuse par exemple, ou ouverte.

Après refroidissement du masque 12, on sépare la bande extérieure 18 du masque 12, grâce aux perforations de pré-découpage 19 qui ont été précédemment mentionnées.

La figure 4 montre le masque 12 par une vue en coupe selon le premier axe X, et illustre une autre version du procédé de l'invention permettant de réaliser la déformation temporaire de la surface active 13 par une action purement mécanique, qui consiste à immobiliser le masque 12 dans un plan initial en le fixant sur son pourtour, c'est-à-dire par la bande extérieure 18, puis à pousser le cadre 14 contre la première bande 17 jusqu'à déplacer le plan de la surface active 13 pour l'amener dans un plan parallèle au plan initial afin d'engendrer la tension mécanique désirée ; puis à souder la première bande 17 sur le cadre 14.

Dans l'exemple non limitatif décrit, le masque 12 est positionné sur le support 40 comme dans l'exemple précédent par exemple, mais contrairement au cas précédent, la bande extérieure 18 est appliquée avec force, sur tout son pourtour, sur la partie supérieure 44 des seconds montants 43, sous la pression exercée par des organes de pression mécanique 71 en eux-mêmes connus.

La bande extérieure 18 comporte ainsi des points de fixation 70, formés entre les seconds montants 43 et les organes de pression 71, et elle comporte à l'opposé à la première bande 17, une partie extérieure 73 qui est destiné à rester fixe, c'est-à-dire à rester dans le plan de positionnement initial du masque 12. Une partie intérieure 74 du masque 12, comprise entre les points de fixation 70, constitue une surface extensible 74, destinée à être déformée dans les limites de sa déformation élastique de manière à conférer à la surface active 13 la tension mécanique désirée.

A cette fin, le cadre 14 est poussé à l'aide des vérins 47 contre la première bande 17, dans le sens représenté par les flèches 75, et la première bande 17 et la surface active 13 sont déplacées dans un second plan appelé plan tendu, parallèle à celui de leur positionnement initial ; la surface active 13, la première bande 17 et le cadre 14 sont représentés sur la figure 4 dans cette nouvelle position où ils sont repérés respectivement 13a, 17a, 14a ; le cadre 14 étant partiellement représenté pour plus de clarté de la figure. En supposant que l'augmentation de la surface extensible 74 soit uniforme, elle comporte alors une tension mécanique qui est sensiblement la même que celle de la surface active 13a, et qui est liée à la distance d1 entre le plan initial et le plan tendu. L'allongement de la surface extensible 74 correspond, parallèlement au premier axe X par exemple, à l'augmentation d'une seconde distance d2 entre les points de fixation 70 et un bord extérieur 76 du cadre 14, entre le moment où l'ensemble du masque 12 est dans le plan initial et le moment où la surface active 13 et la première bande 17 sont déportées dans le plan tendu ; la seconde distance d2 étant alors repérée dʹ2 sur la figure 4.

Il est à noter qu'une manière particulièrement simple d'obtenir la tension mécanique voulue de la surface active 13, consiste à utiliser le cadre 14 lui-même en lui conférant des dimensions appropriées entre ses bords intérieures 77. Ainsi par exemple, le cadre 14 peut comporter, entre ses bords intérieurs 77, une longueur L5 plus grande que la longueur Lo de la surface active 13 ; la différence entre ces deux longueurs L5, Lo correspondant à l'élongation ΔL nécessaire à obtenir la tension mécanique σʹ désirée. Il suffit alors de pousser la cadre 14 contre la première bande 17, jusqu'au moment où des limites 78 de la surface active 13, coïncident avec les bords intérieurs 77 du cadre 14.

La poussée du cadre 14 sur la première bande 17 est interrompue quand la tension mécanique désirée de la surface active 13 est obtenue, et le cadre 14 et la première bande 17 sont alors soudés l'un à l'autre par les dispositifs de soudure 60.

La bande extérieure 18 ayant été séparée de l'ensemble cadre-masque 14,12, ce dernier peut ensuite être utilisé pour réaliser l'écran 9 qui est formé sur la face intérieure de la dalle 6, comme il a été précédemment mentionné.

Les figures 5 et 6 sont des vues en coupe de l'ensemble cadre-masque 14,12 et de la dalle 6, et illustrent respectivement à titre d'exemple non limitatif, la fixation de l'ensemble cadre-masque 14,12 dans le cas d'une dalle munie d'une jupe 7, comme représentée à la figure 1, et dans le cas où la dalle 6 ne comporte pas de jupe, et où cette fixation est réalisée directement sur la dalle 6.

Dans l'un ou l'autre des cas, cette fixation peut s'effectuer à l'aide d'éléments de fixation en eux-mêmes classiques, constitués par exemple d'une part, par trois ou quatre pattes de fixation 81 solidaires du cadre 14 dans les coins 80, de ce dernier comme il a été précédemment mentionné et d'autre part par des tétons 82,83 solidaires du verre de la jupe 7 ou bien du verre de la dalle 6 ; chaque téton 82,83 étant engagé dans une patte de fixation 81.

Dans le cas représenté à la figure 5 où la dalle 6 comporte une jupe 7, les premiers tétons 82 sont droits et solidaires de la jupe 7.

Dnas le cas représentés à la figure 6 où la dalle 6 ne comporte pas de jupe, les seconds tétons 83 sont solidaires de la dalle 6 elle-même, et sont coudés pour être engagés dans les pattes de fixation 81.

Les pattes de fixation 81 peuvent être par exemple des ressorts à lames classiques ou du type bi-métal tels que décrits par exemple dans les demandes de brevet français publiées avec le N^{o} 2 039 884 et N^{o} 2 035 074.

Il est ainsi possible d'obtenir de manière simple, un positionnement précis de l'ensemble cadre-masque 14,12 par rapport à l'écran 9 formé sur une face intérieure de la dalle 6, et de séparer facilement l'ensemble cadre-masque 14,12 de la dalle 6.

## Revendications

1. Procédé de montage d'un masque d'ombre du type perforé et plat dans un tube cathodique trichrome, consistant à fixer le masque (12) sur un cadre (14), puis à monter l'ensemble cadre-masque (14,12) sur une dalle avant (6) du tube (1), le procédé consistant, pour monter le masque (12) sur le cadre (14), à déformer temporairement le masque (12) pour obtenir une augmentation (ΔL) d'une surface active (13) du masque (12), puis à fixer le masque (12) dans son état déformé sur le cadre (14) par soudure afin que le masque (12) soit maintenu par le cadre (14) dans un état de tension mécanique donné (σʹ), caractérisé en ce que pour obtenir l'autmentation (ΔL) de la surface active (13), il consiste à étirer mécaniquement la surface active (13).

2. Procédé selon la revendication 1, caractérisé en ce que pour obtenir la tension mécanique (σʹ) désirée, il consiste à contrôler l'allongement (ΔL) d'une dimension (L₀) de la surface active (13).

3. Procédé selon l'une des revendications précédentes, caractérisé en ce que le cadre (14) est un cadre métallique.

4. Procédé selon la revendication 1, le masque (12) comportant une première bande (17) entourant la surface active (13), et comportant une bande extérieure (18) détachable entourant la première bande (17), caractérisé en ce qu'il consiste à immobiliser le masque (12) dans un plan initial en fixant la bande extérieure (18), puis à pousser le cadre (14) contre la première bande (17) jusqu'à déplacer la surface active (13) dans un plan parallèle au plan initial.

5. Procédé selon l'une des revendications précédentes, caractérisé en ce qu'il consiste à fixer l'ensemble cadre-masque (14,12) à la dalle (6) par au moins trois pattes de fixation (81) solidaires du cadre (14) et coopérant chacune avec un téton (82,83) solidaires de la dalle (6).

6. Tube cathodique trichrome comportant une dalle avant (6), un masque d'ombre perforé plat (12) monté sur un cadre (14) selon l'une des revendications 1 à 5, caractérisé en ce que le cadre (14) est un cadre métallique.

7. Tube cathodique selon la revendication 6, caractérisé en ce qu'il comporte au moins trois pattes de fixation (81) solidaires du cadre (14) coopérant chacune pour la fixation du cadre (14) avec un téton (82,83) de fixation solidaire de la dalle (6).

8. Tube cathodique selon la revendication 7, caractérisé en ce que la dalle (6) comporte une jupe (7), ladite jupe (7) étant munie des tétons (82) de fixation.

9. Tube cathodique selon l'une des revendications 7 ou 8 caractérisé en ce que la dalle (6) comporte une jupe (7), ladite jupe (7) étant munie des tétons (82) de fixation.

9. Tube cathodique selon l'une des revendications 7 ou 8, caractérisé en ce que les tétons (82,83) sont disposés au niveau des coins (80) du cadre (14).
